# EUROPÄISCHE PATENTSCHRIFT

(11) **EP 3 284 895 B1**
(45) Veröffentlichungstag und Bekanntmachung des Hinweises auf die Patenterteilung: **26.05.2021**
(21) Anmeldenummer: 17185139.7
(22) Anmeldetag: 07.08.2017
(51) Int. Cl.: E06B 3/263, E06B 5/20, E06B 7/12, E06B 3/62, E06B 7/10, E06B 7/06

(54) **FENSTER**
WINDOW
FENÊTRE

(30) Priorität: 19.08.2016 DE 102016115422
(43) Veröffentlichungstag der Anmeldung: 21.02.2018
(73) Patentinhaber: HUECK System GmbH & Co. KG, 58511 Lüdenscheid (DE)
(72) Erfinder: Meister, Wolfgang, 58540 Meinerzhagen (DE)
(74) Vertreter: Trinks, Ole

(56) Entgegenhaltungen:
- DE-A1- 19 821 649

## Beschreibung

Die vorliegende Erfindung betrifft ein Fenster gemäß dem Oberbegriff des Anspruchs 1.

Vorgenannte Fenster weisen in der Regel eine Dreheinrichtung und/oder Kippeinrichtung auf. Sie werden dann als Drehfenster, Kippfenster oder Dreh-Kipp-Fenster bezeichnet. Besonders große Fenster, insbesondere Dreh-Kipp-Fenster, werden beispielsweise auch als Balkontüren eingesetzt.

Die Druckschrift DE 198 21 649 A1 betrifft eine Vorrichtung zur Entlüftung von Räumen, vorzugsweise von Küchen, an einem Drehkippflügelfenster. Die Küchendünste und Gerüche gelangen über eine Dunstabzugshaube sowie einem Gebläse mittels eines Kanalsystems an den Bereich des Drehkippflügelfensters. Hierbei ist vorgesehen, dass sich am oberen Randbereich des Flügelrahmens am Fenstersturz dem Kanalsystem eine Abluftröhre anschließt. Diese Abluftröhre weist in Höhe des Blendrahmens der Fenster einen Durchbruch auf, an dem in Richtung Kippspalt des Flügelrahmens ein schwenkbares Luftlenkteil vorgesehen ist. Mittels dieser dem vorhandenen Raumangebot an einem Drehkippflügelfenster angebrachten Vorrichtung können ohne Mauerdurchbruch Küchendünste und Gerüche aus dem entsprechenden Raum über dem angekippten Fensterflügel wegbefördert werden.

Das Leben in der Großstadt wird heutzutage von mitunter sehr lauten Geräuschen im Alltag begleitet. Häfen, Flughäfen, der Straßenverkehr und die Industrie sind nur einige Verursacher einer ständigen Lärmemission, die mitunter gesundheitliche und psychische Schäden bei den Anwohnern hervorrufen können.

Aus diesem Grund stellen Großstädte und Ballungsräume gewisse Lärmschutzanforderungen für schutzbedürftige Räumlichkeiten. Ein angemessener Lärmschutz kann in der Regel durch entsprechende Schallschutzfenster realisiert werden.

Da sich allerdings der Trend abzeichnet in Wohngegenden zu ziehen, die einer sehr hohen Lärmimmission unterliegen (z.B. in direkter Nähe zu Häfen o.ä.), stoßen die herkömmlichen Schallschutzfenster an Ihre Grenzen.

Der Schallschutz könnte ohne weiteres durch ein nicht zu öffnendes Schallschutzfenster mit entsprechenden Schalldämmeigenschaften vollbracht werden. Dabei wird jedoch der akustische Kontakt zur Außenwelt unterbunden, der wiederum zum Komfort des Nutzers nötig ist. Auch kann keine Lüftung über das Fenster vollzogen werden.

Hier setzt die vorliegende Erfindung an und macht es sich zur Aufgabe, ein verbessertes Fenster vorzuschlagen, insbesondere ein Kippfenster, Drehfenster oder Dreh-Kipp-Fenster vorzuschlagen, mit dem Lüftung und Schallschutz gleichzeitig ermöglicht werden kann.

Mit anderen Worten: Der Nutzer soll die Möglichkeit haben, ein Fenster im klassischen Sinne durch Kippen und/oder Drehen zu öffnen, um zu lüften und um etwas mehr von der Umwelt wahrzunehmen. Trotzdem sollen aber hohe Schalldämmwerte erreicht werden.

Erfindungsgemäß wird die Aufgabe durch ein Fenster mit den kennzeichnenden Merkmalen des Anspruchs 1 insbesondere dadurch gelöst, dass der Blendrahmen mit mindestens einem Lüftungskanal ausgestattet ist, der eine erste Lüftungskanalöffnung und eine zweite Lüftungskanalöffnung aufweist, wobei der Blendrahmen zumindest abschnittsweise, vorzugsweise vollständig, mit einer Dichtung ausgestattet ist, wobei der Flügelrahmen mit einem Verschlussmittel ausgestattet ist, welches in der ersten Position dazu eingerichtet ist, mindestens eine, vorzugsweise beide, Lüftungskanalöffnungen zu verschließen, wobei der Flügelrahmen in der zweiten Position dazu eingerichtet ist, die Lüftungskanalöffnungen freizugeben und an der Dichtung anzuliegen. Der bei der Öffnung des Flügels durch Kippen oder Drehen entstehende Spalt zwischen Flügelrahmen und Blendrahmen wird mittels einer Dichtung verschlossen und es wird eine effektive Reduktion der Schallübertragung, insbesondere Dämmung des eintretenden Lärms, ermöglicht. Zur Lüftung erfolgt eine Umleitung über einen in den Blendrahmen eingelassenen Lüftungskanal, der vorzugsweise mit schallabsorbierendem Material ausgekleidet wird. Der Lüftungskanal ist so angelegt, dass er nur bei gekipptem oder gedrehtem Fenster frei liegt und im geschlossenen Zustand weder eine Schallübertragung noch eine Belüftung zulässt.

Der Nutzer muss demnach nicht auf den Kontakt zur Außenwelt, so wie eine Belüftung verzichten und wird des Weiteren vor zu hoher Lärmimmission geschützt.

Weitere vorteilhafte Ausgestaltungen der vorgeschlagenen Erfindung ergeben sich insbesondere aus den Merkmalen der Unteransprüche. Die Gegenstände bzw. Merkmale der verschiedenen Ansprüche können grundsätzlich beliebig miteinander kombiniert werden.

In einer vorteilhaften Ausgestaltung der vorgeschlagenen Erfindung kann vorgesehen sein, dass der Blendrahmen mehrere, vorzugsweise vier, Blendrahmenelemente umfasst, die zu einem rechteckförmigen Blendrahmen zusammengesetzt sind, wobei der Flügelrahmen mehrere, vorzugsweise vier, Flügelrahmenelemente umfasst, die zu einem rechteckförmigen Flügelrahmen zusammengesetzt sind. Die einzelnen Elemente können mit den jeweiligen Komponenten wie beispielsweise Verschlussmittel, Dichtung und Lüftungskanal ausgestattet werden.

In einer vorteilhaften Ausgestaltung der vorgeschlagenen Erfindung in einer Ausgestaltung als Kipp- oder Dreh-Kipp-Fenster kann vorgesehen sein, dass das Fenster eine zum Kippen des Flügelrahmens in dem Blendrahmen eingerichtete Kippeinrichtung mit einer Kippachse aufweist, um welche der Flügelrahmen zwischen der ersten Position und der zweiten Position gekippt werden kann, wobei der Flügelrahmen ein Flügelrahmenelement aufweist, welches auf der von der Kippachse gegenüberliegenden Seite des Flügelrahmens angeordnet ist, wobei das Flügelrahmenelement mit dem Verschlussmittel ausgestattet ist, wobei der Blendrahmen ein zu dem Flügelrahmenelement paralleles und nächstliegendes Blendrahmenelement mit der Dichtung und dem Lüftungskanal aufweist.

In einer vorteilhaften Ausgestaltung der vorgeschlagenen Erfindung in einer Ausgestaltung als Dreh- oder Dreh-Kipp-Fenster, kann vorgesehen sein, dass das Fenster eine zum Drehen des Flügelrahmens in dem Blendrahmen eingerichtete Dreheinrichtung mit einer Drehachse aufweist, um welche der Flügelrahmen zwischen der ersten Position und der zweiten Position gedreht werden kann, wobei der Flügelrahmen ein Flügelrahmenelement aufweist, welches auf der von der Drehachse gegenüberliegenden Seite des Flügelrahmens angeordnet ist, wobei das Flügelrahmenelement mit dem Verschlussmittel ausgestattet ist, wobei der Blendrahmen ein zu dem Flügelrahmenelement paralleles und nächstliegendes Blendrahmenelement mit der Dichtung und dem Lüftungskanal aufweist.

Gemäß der Erfindung ist vorgesehen, dass es sich bei der dem Flügelrahmenelement zugewandten Dichtung des Blendrahmenelementes um eine in dem Fensterfalz angeordnete Dichtung, insbesondere eine Mitteldichtung, die einteilig oder mehrteilig ausgebildet sein kann, handelt. Eine derartige Dichtung eignet sich in vorteilhafter Weise zur Anlage an einen Flügelrahmen in einer zweiten Position.

In einer weiteren vorteilhaften Ausgestaltung der vorgeschlagenen Erfindung kann vorgesehen sein, dass die erste Lüftungskanalöffnung und die zweite Lüftungskanalöffnung in den Fensterfalz hin geöffnet sind. Auf diese Weise sind die Lüftungskanalöffnungen in der Regel nicht sichtbar, so dass sich das Fenster in einer herkömmlichen Betrachtungsweise optisch nicht von einem Fenster gemäß dem Stand der Technik unterscheidet.

In einer weiteren vorteilhaften Ausgestaltung der vorgeschlagenen Erfindung kann vorgesehen sein, dass der Weg zwischen der ersten Position und der zweiten Position des Flügelrahmens gegenüber dem Blendrahmen, gemessen über den Bahnabschnitt, der von der Oberkante bzw. Seitenkante des Flügelrahmens beim Kippen bzw. Drehen zurückgelegt wird, 40 bis 50 mm, vorzugsweise 45 mm, beträgt. Durch die Begrenzung des Dreh- bzw. Kippwinkels lässt sich sicherstellen, dass eine Dichtung nicht übermäßig ausladend ausgestaltet sein muss, um an dem Flügelrahmen anliegen zu können.

Gemäß der Erfindung ist vorgesehen, dass die Dichtung zwischen der ersten Lüftungskanalöffnung und der zweiten Lüftungskanalöffnung angeordnet ist. Entsprechend ist die Dichtung, bezogen auf einen Blickwinkel von der Außenseite zur Innenseite des Fensters, zwischen der ersten Lüftungskanalöffnung und der zweiten Lüftungskanalöffnung angeordnet.

In einer weiteren vorteilhaften Ausgestaltung der vorgeschlagenen Erfindung kann vorgesehen sein, dass der Lüftungskanal zumindest abschnittsweise mit synthetischem Kautschuk (EPDM) ausgestattet, insbesondere beklebt, ist. Durch diese Maßnahme kann die Bildung von Kondenswasser in diesem Bereich vermieden werden.

In einer weiteren vorteilhaften Ausgestaltung der vorgeschlagenen Erfindung kann vorgesehen sein, dass der Lüftungskanal zumindest abschnittsweise von einer akustischen Absorberelementanordnung gebildet wird. Durch diese Maßnahme kann zu einer zusätzlichen Reduktion der Schallübertragung beitragen, insbesondere eine zusätzliche Schalldämmung vorgenommen werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine Teildarstellung eines Querschnitts eines erfindungsgemäßen Fensters in einer ersten Position des Flügelrahmens;
- Fig. 2: eine Teildarstellung eines Querschnitts eines erfindungsgemäßen Fensters in einer zweiten Position des Flügelrahmens;
- Fig. 3: eine Draufsicht auf ein erfindungsgemäßes Fenster in einer ersten Position des Flügelrahmens;
- Fig. 4: eine Schnittdarstellung eines erfindungsgemäßen Fensters in einer zweiten Position des Flügelrahmens.

Folgende Bezugszeichen werden in den Abbildungen verwendet:
- S: Abstand
- 1: Blendrahmen
- 2: Flügelrahmen
- 3: Kippachse
- 4: Anschlagdichtung
- 5: Mittel zur Verhinderung bzw. Reduzierung von Kondenswasser
- 6: schallabsorbierendes Material
- 11: Blendrahmenelement
- 12: Lüftungskanal
- 21: Flügelrahmenelement
- 22: Flächenelement

- 111: erstes Profil
- 112: zweites Profil
- 113: Isoliersteg
- 114: Dichtung

- 121: erste Lüfungskanalöffnung
- 122: zweite Lüfungskanalöffnung

- 211: erstes Profil
- 212: zweites Profil
- 213: Isoliersteg
- 214: Verschlussmittel

Soweit hier die Begrifflichkeiten "Außen" (A) und "Innen" (I) verwendet werden, ist damit die Ausrichtung der Komponente insbesondere in den Innenraum eines Gebäudes oder in Richtung außerhalb des Gebäudes, sprich zur Umgebungsluft gemeint.

Ein erfindungsgemäßes Fenster umfasst im Wesentlichen einen Blendrahmen 1, einen Flügelrahmen 2 mit einem Flächenelement 22, beispielsweise einer Isolierglasscheibe, und vorzugsweise eine Kippeinrichtung oder eine Dreheinrichtung oder eine Kipp-Dreh-Einrichtung. Insofern ist der Flügelrahmen 2 wahlweise kippbar und/oder drehbar in dem Blendrahmen 1 aufgenommen.

In einer üblichen Einbaulage des Fensters kann der Flügelrahmen 2 gegenüber dem Blendrahmen 1 über die Kippeinrichtung oder die Dreheinrichtung bzw. Kipp-Dreh-Einrichtung zwischen einem geschlossenen und einem geöffneten Zustand gekippt oder gedreht werden. Die Kippachse 3 verläuft dabei in der Regel horizontal, die Drehachse entsprechend vertikal. Die Öffnung des Fensters mittels der Dreheinrichtung ist dabei aber wesentlich größer als die Öffnung des Fensters mit der Kippeinrichtung. Weder die Kippeinrichtung, noch die Dreheinrichtung bzw. die Kipp-Dreh-Einrichtung als solches sind in den Abbildungen explizit dargestellt. Dem Fachmann sind die einzelnen Einrichtungen jedoch hinreichend bekannt, so dass hierauf an dieser Stelle nicht näher eingegangen werden muss.

Der Blendrahmen 1 umfasst in der Regel vier Blendrahmenelemente, die zu einem rechteckförmigen Rahmen zusammengefügt sind. Jedes Blendrahmenelement als solches umfasst in der Regel ein erstes Profil 111, ein zweites Profil 112 und einen oder mehrere die Profile verbindende Isolierstege 113. Der Blendrahmen ist in der Regel in eine Öffnung eines Mauerwerks eingesetzt. Das erste Profil 111 kann auf Grund der beabsichtigten Ausrichtung des Fensters als Außenprofil und das zweite Profil 112 als Innenprofil angesprochen werden.

Auch der Flügelrahmen umfasst in der Regel vier Flügelrahmenelemente, die zu einem rechteckförmigen Rahmen zusammengefügt sind. Jedes Flügelrahmenelement als solches umfasst in der Regel ein erstes Profil 211, ein zweites Profil 212 und einen oder mehrere die Profile verbindende Isolierstege 213. In dem Flügelrahmen ist das Flächenelement 22 eingesetzt, in der Regel eine Isolierglasscheibe. Das erste Profil 211 kann auf Grund der beabsichtigten Ausrichtung des Fensters als Außenprofil und das zweite Profil 212 als Innenprofil angesprochen werden.

Die Profile sind in der Regel aus Aluminium gefertigt, wohingegen die Isolierstege in der Regel aus Kunststoff bestehen. Aber auch andere geeignete Materialien, wie beispielsweise Holz, sind denkbar.

Nachfolgend soll zunächst auf die Ausführung des Fensters mit einer Kippeinrichtung eingegangen werden.

Von besonderem Interesse ist nachfolgend das in einer üblichen Einbaulage des Fensters obere horizontale Blendrahmenelement, welches in den Abbildungen mit dem Bezugszeichen 11 bezeichnet werden soll, ferner das obere horizontale Flügelrahmenelement, welches in den Abbildungen mit dem Bezugszeichen 21 bezeichnet werden soll.

Wie bereits oben dargestellt, ist der Flügelrahmen 2 über die Kippeinrichtung kippbar in dem Blendrahmen 1 aufgenommen. In einer üblichen Einbaulage des Fensters verläuft die Kippachse 3 parallel zu dem unteren horizontalen Blendrahmen- bzw. Flügelrahmenelement des Fensters. Insofern stellt das obere horizontale Flügelrahmenelement 21 dasjenige Flügelrahmenelement dar, welches auf der von der Kippachse 3 gegenüberliegenden Seite des Flügelrahmens 2 angeordnet ist. Dementsprechend stellt das obere horizontale Blendrahmenelement das zu dem Flügelrahmenelement 21 parallele und nächstliegende Blendrahmenelement 11 dar.

Mit der zum Kippen des Flügelrahmens 2 in dem Blendrahmen 1 eingerichteten Kippeinrichtung, kann der Flügelrahmen 2 zwischen einer ersten Position und einer zweiten Position um die Kippachse 3 gekippt werden. Die erste Position soll dem geschlossenen Fenster entsprechen.

In einem gekippten Zustand des Flügelrahmens 2 entsteht bei herkömmlichen Fenstern entsprechend ein Spalt zwischen dem oberen horizontalen Blendrahmenelement 11 und dem oberen horizontalen Flügelrahmenelement 21. Durch diesen Spalt erfolgt der größte Teil der Lüftung.

Die Lüftung in diesem Bereich ist jedoch bei dem erfindungsgemäßen Fenster anders gelöst. Es ist vorgesehen, dass der Blendrahmen 1, insbesondere das Blendrahmenelement 11, mit mindestens einem Lüftungskanal 12 ausgestattet ist, der eine erste Lüftungskanalöffnung 121 und eine zweite Lüftungskanalöffnung 122 aufweist, wobei der Blendrahmen 1, insbesondere das Blendrahmenelement 11, mit einer dem Flügelrahmen 2, insbesondere dem Flügelrahmenelement 21, zugewandten Dichtung 114 ausgestattet ist, wobei der Flügelrahmen 2, insbesondere das Flügelrahmenelement 21, mit einem Verschlussmittel 214 ausgestattet ist, welches in der ersten Position dazu eingerichtet ist, mindestens einen, vorzugsweise beide, Lüftungskanalöffnungen 121, 122 zu verschließen, wobei der Flügelrahmen 2, insbesondere das Flügelrahmenelement 21, in der zweiten Position dazu eingerichtet ist, die Lüftungskanalöffnungen 121, 122 freizugeben bzw. zu öffnen und an der Dichtung 114 anzuliegen.

Das Verschlussmittel 214 kann unterschiedlich ausgestaltet sein. Es kann beispielsweise durch den Isoliersteg 213 des Flügelrahmenelementes 21, eine Anschlagdichtung 4 und/oder auch in Zusammenspiel mit der Dichtung 114 oder Teilen der Dichtung 114 gebildet werden. Letztendlich geht es darum, die Lüftung durch den Lüftungskanal bei geschlossenem Fenster, sprich dem Flügelrahmen in seiner ersten Position, zu unterbinden und in der zweiten Position freizugeben.

Durch diese Ausgestaltung des erfindungsgemäßen Fensters kann folgender Effekt erzielt werden. Bei geschlossenem Fenster, was der ersten Position des Flügelrahmens 2 entspricht, ist der Schallschutz im Wesentlichen wie bei einem nicht zu öffnenden Fenster gewährleistet, es findet jedoch keine Lüftung statt. Wird der Flügelrahmen 2 in die zweite Position gekippt, gibt das Verschlussmittel 214 die Lüftungskanalöffnungen 121, 122 frei, jedoch liegt die Dichtung 114 des oberen horizontalen Blendrahmenelementes 11 an dem oberen horizontalen Flügelrahmenelement 21 mittelbar oder unmittelbar an, so dass letztendlich kein Spalt zwischen dem obersten horizontalen Blendrahmenelement 11 und dem obersten horizontalen Flügelrahmenelement 21 entsteht, durch den Luft, wie bei einem herkömmlichen Fenster welches auf Kipp steht, ausgetauscht werden kann. Vielmehr ist dieser Spalt durch die Dichtung 114 verschlossen, so dass eine Schalldämmung stattfindet, gleichermaßen jedoch eine Lüftung über den Lüftungskanal 12 stattfinden kann. Der Lüftungskanal 12 wirkt sozusagen wie ein Bypass an dem durch die Dichtung 114 verschlossenen Spalt vorbei. Entsprechend ist die Dichtung 114, bezogen auf einen Blickwinkel von der Außenseite zur Innenseite des Fensters, zwischen der ersten Lüftungskanalöffnung 121 und der zweiten Lüftungskanalöffnung 122 angeordnet. Mit anderen Worten ist die erste Lüftungskanalöffnung 121 auf der der Außenseite zugewandten Seite in der Fensterfalz des Blendrahmens 1 bzw. des Blendrahmenelementes 11 vorgesehen, während die zweite Lüftungskanalöffnung 122 auf der der Innenseite zugewandten Seite der Fensterfalz des Blendrahmens 1 bzw. des Blendrahmenelementes 11 angeordnet ist.

Es wurde oben zunächst davon ausgegangen, dass die geöffnete Kippposition der zweiten (Kipp)Position des Flügelrahmens entspricht, in der die die Lüftungskanalöffnungen 121, 122 freigegeben sind und der Flügelrahmen zumindest abschnittsweise an der Dichtung 114 anliegt. Dies muss nicht zwangsläufig so sein. Es kann beispielsweise vorgesehen sein, dass der Kippwinkel, sprich der Winkel, den der Flügelrahmen 2 in der zweiten Position einnimmt, geringer als bei einem herkömmlichen Kippfenster ausgestaltet ist bzw. eine weitere geöffnete Kippposition existiert, bei welcher der Kippwinkel noch größer als in der zweiten Position ausgestaltet ist, die Dichtung 114 jedoch nicht mehr an dem Flügelrahmen, insbesondere dem oberen Flügelrahmenelement anliegt. Dies kann beispielsweise durch einen nicht dargestellten schaltbaren Begrenzer im Kippmechanismus realisiert werden. Wird beispielsweise der Begrenzer aktiviert, lässt sich der Flügelrahmen lediglich in die zweite Position kippen. Die Lüftung findet über den Lüftungskanal 12 statt. Wird der Begrenzer deaktiviert, kann der Flügelrahmen weiter in die geöffnete Position gekippt werden. Das erfindungsgemäße Fenster lüftet wie ein herkömmliches Fenster.

In der zweiten Position soll bevorzugt ein Abschnitt des Flügelrahmenelementes 21 unter dem Blendrahmenelement 11 verbleiben, damit die Dichtung 114 auf dem Flügelrahmen 2 aufliegen kann. Ein bevorzugter Abstand zwischen dem Flügelrahmenelement und dem Blendrahmenelement beträgt dabei 40 bis 50mm, insbesondere 45mm. Der Abstand ist mit dem Maß S in der Fig. 2 eingezeichnet. Es könnte auch davon gesprochen werden, dass der Bahnabschnitt S, der von der Oberkante des Flügelrahmens beim Kippen zwischen der ersten und der zweiten Position zurückgelegt werden soll, maximal 40 bis 50mm, vorzugsweise 45mm betragen soll. Dies könnte durch den oben bereits skizzierten Begrenzer erreicht werden.

Das oben skizzierte Lüftungsprinzip bei einem Kippfenster lässt sich auch auf ein Drehfenster und entsprechend natürlich auf ein Dreh-Kipp-Fenster übertragen. Auch eine Anwendung in einem Fenster mit einer Parallel-Abstelleinrichtung für den Flügelrahmen ist denkbar.

Im Wesentlichen ist hier vorzugsweise vorgesehen, dass das Fenster die zum Drehen des Flügelrahmens 2 in dem Blendrahmen 1 eingerichtete Dreheinrichtung mit einer Drehachse 3a aufweist, um welche der Flügelrahmen zwischen der ersten Position und der zweiten Position gedreht werden kann, wobei der Flügelrahmen 2 ein Flügelrahmenelement 21a aufweist, welches auf der von der Drehachse 3a gegenüberliegenden Seite des Flügelrahmens 2 angeordnet ist, wobei der Blendrahmen 1 ein zu dem Flügelrahmenelement 21a paralleles und nächstliegendes Blendrahmenelement 11a mit der Dichtung 114 aufweist. Auch hier kann der Flügelrahmen aus der ersten Position, welcher dem geschlossenen Fenster entspricht, in eine zweite Position gedreht werden, in welcher die Lüftungskanalöffnungen 121, 122 freigegeben sind und der Flügelrahmen zumindest abschnittsweise, vorzugsweise das Flügelrahmenelement 21a, an der Dichtung 114 anliegt.

Auch hier kann vorgesehen sein, dass ein schaltbarer Begrenzer in der Dreheinrichtung vorgesehen ist, mit dem der Drehwinkel auf den Weg zwischen der ersten Position und der zweiten Position wahlweise beschränkt werden kann, insbesondere auf das bereits vorgenannte Maß S. In diesem Falle erfolgt die Lüftung entsprechend über den Lüftungskanal 12. Mit deaktiviertem Begrenzer kann der Fensterflügel entsprechend weiter aufgeschwenkt werden, wie es von einem herkömmlichen Fenster bekannt ist. In diesem Falle liegt die Dichtung 114 natürlich nicht mehr auf dem Flügelrahmen 2 auf. Die Lüftung erfolgt ganz gewöhnlich, aber natürlich nicht mehr schallgedämmt, über das offene Fenster.

Der Lüftungskanal 12 als solches muss nicht zwangsläufig als durchgängiges, ummanteltes Rohr ausgestaltet sein. Vielmehr können eine Anzahl von Öffnungen in dem Blendrahmenelement 11, insbesondere in den Isolierstegen 113 und Profilen 111, 112, den Lüftungskanal 12 ausbilden.

Auch kann vorgesehen sein, dass zahlreiche, über die Länge des Blendrahmens 1 oder des Blendrahmenelementes 11 bzw. 11a verteilte erste und zweite Lüftungskanalöffnungen 121, 122 vorgesehen sind, die letztendlich alle gemeinsam von dem oder den Verschlussmittel(n) verschlossen bzw. freigegeben werden können.

Die Dichtung 114 ist vorzugsweise an dem ersten

Blendrahmenelement 11 bzw. 11a angebracht und verläuft vorzugsweise über die gesamte Länge des Blendrahmenelementes 11 bzw. 11a. Es kann ebenso vorgesehen sein, dass die Dichtung 114 an dem gesamten Blendrahmen 1, sprich an allen vier Blendrahmenelementen angebracht ist oder auch nur an einzelnen oder einem. Letztendlich ist dort eine Dichtung 114 sinnvoll, wo in einer zweiten Position des Flügelrahmens 2 ein sich ansonsten bildender Spalt verschlossen werden kann. Es handelt sich bei der Dichtung 114 vorzugsweise um eine sehr dehnbare Dichtung aus einem elastischen Material, vorzugsweise eine Hohlkammerdichtung.

Es kann ferner vorzugsweise vorgesehen sein, dass der Lüftungskanal 12 zumindest abschnittsweise, vorzugsweise die nach außen gerichtete Seite des Lüftungskanals 12, mit einem Mittel 5 zur Verhinderung bzw. Reduzierung von Kondenswasser, wie beispielsweise synthetischem Kautschuk (EPDM - Ethylen-Propylen-Dien-Kautschuk), beklebt ist. Durch diese Maßnahme kann die Bildung von Kondenswasser in diesem Bereich reduziert oder vermieden werden.

Es kann ferner vorgesehen sein, dass der Lüftungskanal zumindest abschnittsweise von einer akustischen Absorberelementanordnung, umfassend ein oder mehrere akustische Absorberelemente, gebildet wird. Als Material für die akustische Absorberelementanordnung kommt beispielsweise Mineralfaser in Frage. Hierdurch kann vermieden oder es zumindest reduziert werden, dass Schall bei gekipptem oder gedrehtem Fenster über den Lüftungskanal übertragen wird. Auch kann der Lüftungskanal in Strömungsrichtung unterschiedliche Querschnitte und/oder Umlenkungen aufweisen.

Auch diese Maßnahmen können zu einer Reduktion der Schallübertragung über den Lüftungskanal beitragen.

Die Lüftungskanalöffnungen 121, 122 sind dabei in der Regel in der Fensterfalz vorgesehen. Denkbar sind aber auch andere Orte, wobei jedoch gewährleistet werden sollte, dass diese in einer ersten Position des Flügelrahmens 2 verschlossen und in einer zweiten Position des Flügelrahmens 2 geöffnet sind.

Die Anordnung von Dichtung 114 und Lüftungskanal 12 kann grundsätzlich auch vice versa oder sogar über Kreuz ausgestaltet sein, sprich die Dichtung 114 und der Lüftungskanal 12 an bzw. in dem Flügelrahmen 2 bzw. die Dichtung 114 an dem Flügelrahmen 2 oder dem Blendrahmen 1 bzw. der Lüftungskanal 12 in dem Flügelrahmen 2 oder dem Blendrahmen 1.

Es kann ferner vorgesehen sein, dass der Lüftungskanal 12 in Strömungsrichtung unterschiedliche Querschnitte aufweist. Auch diese Maßnahme kann zur Reduktion der Schallübertragung beitragen.

## Patentansprüche

1. Fenster, insbesondere Kippfenster, Drehfenster oder Dreh-Kipp-Fenster, umfassend mindestens
- einen Blendrahmen (1) und einen Flügelrahmen (2) mit einem Flächenelement (22), wobei
- der Flügelrahmen mindestens zwischen einer ersten geschlossenen Position und einer zweiten gekippten oder gedrehten Position drehbar und/oder kippbar in dem Blendrahmen aufgenommen ist,
**dadurch gekennzeichnet, dass**
- der Blendrahmen (1) mit mindestens einem Lüftungskanal (12) ausgestattet ist, der eine erste Lüftungskanalöffnung (121) und eine zweite Lüftungskanalöffnung (122) aufweist, wobei
- der Blendrahmen (1) zumindest abschnittsweise, vorzugsweise vollständig, mit einer Dichtung (114) ausgestattet ist, die einen Spalt zwischen Flügelrahmen (2) und Blendrahmen (1) in der zweiten Position verschließt, wobei
- es sich bei der Dichtung (114) um eine in dem Fensterfalz angeordnete Dichtung, insbesondere eine Mitteldichtung, handelt, die bezogen auf den Blickwinkel von der Außenseite zur Innenseite des Fensters zwischen der ersten Lüftungskanalöffnung (121) und der zweiten Lüftungskanalöffnung (122) angeordnet ist, wobei
- der Flügelrahmen (2) mit einem Verschlussmittel (214) ausgestattet ist, welches in der ersten Position dazu eingerichtet ist, mindestens eine, vorzugsweise beide, Lüftungskanalöffnungen (121, 122) zu verschließen, wobei
- das Verschlussmittel (214) als ein Isoliersteg (213) des Flügelrahmens (2) ausgebildet ist, wobei
- der Flügelrahmen (2) in der zweiten Position dazu eingerichtet ist, die Lüftungskanalöffnungen (121, 122) freizugeben und an der Dichtung (114) anzuliegen.

2. Fenster nach Anspruch 1,
**dadurch gekennzeichnet, dass** der Blendrahmen mehrere, vorzugsweise vier, Blendrahmenelemente umfasst, die zu einem rechteckförmigen Blendrahmen zusammengesetzt sind, wobei der Flügelrahmen mehrere, vorzugsweise vier, Flügelrahmenelemente umfasst, die zu einem rechteckförmigen Flügelrahmen zusammengesetzt sind.

3. Fenster nach mindestens einem der vorhergehenden Ansprüche,
**dadurch gekennzeichnet, dass**
- das Fenster eine zum Kippen des Flügelrahmens (2) in dem Blendrahmen (1) eingerichtete Kippeinrichtung mit einer Kippachse (3) aufweist, um welche der Flügelrahmen zwischen der ersten Position und der zweiten Position gekippt werden kann, wobei
- der Flügelrahmen (2) ein Flügelrahmenelement (21) aufweist, welches auf der von der Kippachse (3) gegenüberliegenden Seite des Flügelrahmens (2) angeordnet ist, wobei das Flügelrahmenelement (21) mit dem Verschlussmittel (214) ausgestattet ist, wobei
- der Blendrahmen (1) ein zu dem Flügelrahmenelement (21) paralleles und nächstliegendes Blendrahmenelement (11) mit der Dichtung (114) und dem Lüftungskanal (12) aufweist.

4. Fenster nach mindestens einem der vorhergehenden Ansprüche,
**dadurch gekennzeichnet, dass**
- das Fenster eine zum Drehen des Flügelrahmens (2) in dem Blendrahmen (1) eingerichtete Dreheinrichtung mit einer Drehachse (3a) aufweist, um welche der Flügelrahmen zwischen der ersten Position und der zweiten Position gedreht werden kann, wobei
- der Flügelrahmen (2) ein Flügelrahmenelement (21a) aufweist, welches auf der von der Drehachse (3a) gegenüberliegenden Seite des Flügelrahmens (2) angeordnet ist, wobei das Flügelrahmenelement (21a) mit dem Verschlussmittel (214) ausgestattet ist, wobei
- der Blendrahmen (1) ein zu dem Flügelrahmenelement (21a) paralleles und nächstliegendes Blendrahmenelement (11a) mit der Dichtung (114) und dem Lüftungskanal (12) aufweist.

5. Fenster nach Anspruch 3 oder 4,
**dadurch gekennzeichnet, dass**
das Blendrahmenelement (11, 11a) ein erstes Profil (111), ein zweites Profil (112) und mindestens einen, die Profile (111, 112) verbindenden, Isoliersteg (113) umfasst und/oder dass das Flügelrahmenelement (21, 21a) ein erstes Profil (211), ein zweites Profil (212) und mindestens einen, die Profile (211, 212) verbindenden Isoliersteg (213) umfasst.

6. Fenster nach mindestens einem der vorhergehenden Ansprüche,
**dadurch gekennzeichnet, dass**
die erste Lüftungskanalöffnung (121) und die zweite Lüftungskanalöffnung (122) in den Fensterfalz hin geöffnet sind.

7. Fenster nach mindestens einem der vorhergehenden Ansprüche,
**dadurch gekennzeichnet, dass**
der Weg zwischen der ersten Position und der zweiten Position des Flügelrahmens (2) gegenüber dem Blendrahmen (1), gemessen über den Bahnabschnitt S, der von der Oberkante bzw. Seitenkante des Flügelrahmens beim Kippen oder Drehen zurückgelegt wird, 40 bis 50mm, vorzugsweise 45mm, beträgt.

8. Fenster nach mindestens einem der vorhergehenden Ansprüche,
**dadurch gekennzeichnet, dass**
die Dichtung (114) zwischen der ersten Lüftungskanalöffnung (121) und der zweiten Lüftungskanalöffnung (122) angeordnet ist.

9. Fenster nach mindestens einem der vorhergehenden Ansprüche,
**dadurch gekennzeichnet, dass**
der Lüftungskanal (12) zumindest abschnittsweise mit einem Mittel (5) zur Verhinderung bzw. Reduzierung von Kondenswasser ausgestattet ist.

10. Fenster nach mindestens einem der vorhergehenden Ansprüche,
**dadurch gekennzeichnet, dass**
der Lüftungskanal (12) zumindest abschnittsweise von einer akustischen Absorberelementanordnung gebildet wird.

## Claims

1. A window, in particular a tilt window, a turn window or a tilt/turn window comprising at least
- a frame (1) and a sash (2) with a surface element (22), wherein
- the sash is accommodated in the frame so as to be pivotable and/or tiltable between at least one first closed position and one second tilted or pivoted position,
**characterized in that**
- the frame (1) is equipped with at least one ventilation duct (12) having a first ventilation duct opening (121) and a second ventilation duct opening (122), wherein
- the frame (1) is equipped at least in sections, preferably entirely, with a seal (114) which seals a gap between the sash (2) and the frame (1) in the second position, wherein
- the seal (114) is a seal arranged in the window rabbet, in particular a center seal, which, when viewed from the exterior to the interior of the window, is arranged between the first ventilation duct opening (121) and the second ventilation duct opening (122), wherein
- the sash (2) is equipped with a closure means (214) configured to block at least one, preferably both, ventilation duct openings (121, 122) in the first position, wherein
- the closure means (214) is designed as an insulating bar (213) of the sash (2), wherein
- the sash (2) is configured to unblock the ventilation duct openings (121, 122) and abut against the seal (114) in the second position.

2. The window according to claim 1,
**characterized in that**
the frame comprises multiple, preferably four, frame elements assembled into a rectangular window frame, wherein the sash comprises multiple, preferably four, sash elements assembled into a rectangular window sash.

3. The window according to at least one of the preceding claims,
**characterized in that**
- the window comprises a tilting device configured to tilt the sash (2) in the frame (1) which has a tilt axis (3) about which the sash can be tilted between the first position and the second position, wherein
- the sash (2) exhibits a sash element (21) arranged on the side of the sash (2) opposite the tilt axis (3), wherein the sash element (21) is equipped with the closure means (214), wherein
- the frame (1) exhibits a frame element (11) comprising the seal (114) and the ventilation duct (12) parallel and nearest to the sash element (21).

4. The window according to at least one of the preceding claims,
**characterized in that**
- the window comprises a rotator device configured to pivot the sash (2) in the frame (1) which has a rotational axis (3a) about which the sash can be pivoted between the first position and the second position, wherein
- the sash (2) exhibits a sash element (21a) arranged on the side of the sash (2) opposite the rotational axis (3a), wherein the sash element (21a) is equipped with the closure means (214), wherein
- the frame (1) exhibits a frame element (11a) comprising the seal (114) and the ventilation duct (12) parallel and nearest to the sash element (21a).

5. The window according to claim 3 or 4,
**characterized in that**
the frame element (11, 11a) comprises a first profile (111), a second profile (112) and at least one insulating bar (113) connecting the profiles (111, 112) and/or that the sash element (21, 21a) comprises a first profile (211), a second profile (212) and at least one insulating bar (213) connecting the profiles (211, 212).

6. The window according to at least one of the preceding claims,
**characterized in that**
the first ventilation duct opening (121) and the second ventilation duct opening (122) are open into the window rabbet.

7. The window according to at least one of the preceding claims,
**characterized in that**
the distance traveled between the first position and the second position of the sash (2) relative to the frame (1) from the upper edge or side edge respectively of the sash upon a tilting or pivoting, measured across track section S, amounts to 40 to 50mm, preferably 45mm.

8. The window according to at least one of the preceding claims,
**characterized in that**
the seal (114) is arranged between the first ventilation duct opening (121) and the second ventilation duct opening (122).

9. The window according to at least one of the preceding claims,
**characterized in that**
the ventilation duct (12) is equipped at least in sections with a means (5) for preventing or respectively reducing condensation.

10. The window according to at least one of the preceding claims,
**characterized in that**
the ventilation duct (12) is formed at least in sections by an acoustic absorber element arrangement.

## Revendications

1. Fenêtre, en particulier fenêtre basculante, fenêtre tournante ou fenêtre tournante/basculante, comprenant au moins
- un cadre dormant (1) et un cadre de battant (2) ayant un élément surfacique (22), dans lequel
- le cadre de battant est logé dans le cadre dormant de manière à pouvoir tourner et/ou basculer au moins entre une première position fermée et une seconde position basculée ou tournée, **caractérisée en ce que**
- le cadre dormant (1) est muni d'au moins un conduit de ventilation (12) qui présente une première ouverture de conduit de ventilation (121) et une seconde ouverture de conduit de ventilation (122),
- le cadre dormant (1) est muni au moins localement, de préférence complètement, d'un joint d'étanchéité (114) qui referme un intervalle entre le cadre de battant (2) et le cadre dormant (1) dans la seconde position,
- le joint d'étanchéité (114) est un joint d'étanchéité disposé dans la feuillure de fenêtre, en particulier un joint d'étanchéité central qui, par rapport à l'angle de vue de l'extérieur vers l'intérieur de la fenêtre, est disposé entre la première ouverture de conduit de ventilation (121) et la seconde ouverture de conduit de ventilation (122),
- le cadre de battant (2) est muni d'un moyen d'obturation (214) qui est conçu pour obturer, dans la première position, au moins une, de préférence les deux, ouvertures de conduit de ventilation (121, 122),
- le moyen d'obturation (214) est réalisé sous la forme d'une barrette isolante (213) du cadre de battant (2),
- le cadre dormant (2) est conçu pour libérer, dans la seconde position, les ouvertures de conduit de ventilation (121, 122) et pour venir en appui contre le joint d'étanchéité (114).

2. Fenêtre selon la revendication 1,
**caractérisée en ce que**
le cadre dormant comprend plusieurs éléments de cadre dormant, de préférence quatre, assemblés pour donner un cadre dormant de forme rectangulaire, le cadre de battant comprenant plusieurs éléments de cadre de battant, de préférence quatre, assemblés pour donner un cadre de battant de forme rectangulaire.

3. Fenêtre selon l'une au moins des revendications précédentes,
**caractérisée en ce que**
- la fenêtre comprend un dispositif de basculement conçu pour faire basculer le cadre de battant (2) dans le cadre dormant (1) et ayant un axe de basculement (3) autour duquel le cadre de battant peut être basculé entre la première position et la seconde position,
- le cadre de battant (2) comprend un élément de cadre de battant (21) disposé sur le côté du cadre de battant (2) opposé à l'axe de basculement (3), ledit élément de cadre de battant (21) étant muni dudit moyen d'obturation (214),
- le cadre dormant (1) présente un élément de cadre dormant (11) parallèle à l'élément de cadre de battant (21) et le plus proche de celui-ci et comprenant le joint d'étanchéité (114) et le conduit de ventilation (12).

4. Fenêtre selon l'une au moins des revendications précédentes,
**caractérisée en ce que**
- la fenêtre comprend un dispositif de rotation conçu pour faire tourner le cadre de battant (2) dans le cadre dormant (1) et ayant un axe de rotation (3a) autour duquel le cadre de battant peut être tourné entre la première position et la seconde position,
- le cadre de battant (2) comprend un élément de cadre de battant (21a) disposé sur le côté du cadre de battant (2) opposé à l'axe de rotation (3a), l'élément de cadre de battant (21a) étant muni dudit moyen d'obturation (214), et
- le cadre dormant (1) comprend un élément de cadre dormant (11a) parallèle à l'élément de cadre de battant (21a) et le plus proche de celui-ci et comprenant le joint d'étanchéité (114) et le conduit de ventilation (12).

5. Fenêtre selon la revendication 3 ou 4,
**caractérisée en ce que**
l'élément de cadre dormant (11, 11a) comprend un premier profilé (111), un second profilé (112) et au moins une barrette isolante (113) reliant les profilés (111, 112), et/ou **en ce que**
l'élément de cadre de battant (21, 21a) comprend un premier profilé (211), un second profilé (212) et au moins une barrette isolante (213) reliant les profilés (211, 212).

6. Fenêtre selon l'une au moins des revendications précédentes,
**caractérisée en ce que**
la première ouverture de conduit de ventilation (121) et la seconde ouverture de conduit de ventilation (122) sont ouvertes vers la feuillure de la fenêtre.

7. Fenêtre selon l'une au moins des revendications précédentes,
**caractérisée en ce que**
la course entre la première position et la seconde position du cadre de battant (2) par rapport au cadre dormant (1), mesurée sur la partie de trajectoire S parcourue par le bord supérieur ou par le bord latéral du cadre de battant lors du basculement ou de la rotation, est de 40 à 50 mm, de préférence de 45 mm.

8. Fenêtre selon l'une au moins des revendications précédentes,
**caractérisée en ce que**
le joint d'étanchéité (114) est disposé entre la première ouverture de conduit de ventilation (121) et la seconde ouverture de conduit de ventilation (122).

9. Fenêtre selon l'une au moins des revendications précédentes,
**caractérisée en ce que**
le conduit de ventilation (12) est muni au moins localement d'un moyen (5) pour empêcher ou réduire de l'eau de condensation.

10. Fenêtre selon l'une au moins des revendications précédentes,
**caractérisée en ce que**
le conduit de ventilation (12) est formé au moins localement par un ensemble d'éléments d'absorption acoustique.
